# EUROPÄISCHE PATENTSCHRIFT

(11) **EP 1 382 840 B1**
(45) Veröffentlichungstag und Bekanntmachung des Hinweises auf die Patenterteilung: **27.07.2005**
(21) Anmeldenummer: 03009122.7
(22) Anmeldetag: 22.04.2003
(51) Int. Cl.: F02M 61/18

(54) **Kraftstoffeinspritzventil für Brennkraftmaschinen**
Fuel injection valve for a combustion engine
Soupape d'injection de carburant pour un moteur a combustion interne

(30) Priorität: 16.07.2002 DE 10232049
(43) Veröffentlichungstag der Anmeldung: 21.01.2004
(73) Patentinhaber: ROBERT BOSCH GMBH, 70442 Stuttgart (DE)
(72) Erfinder: Heinold, Oliver, 70839 Gerlingen (DE); Suenderhauf, Gerhard, 95194 Regnitzlosau (DE)

(56) Entgegenhaltungen:
- WO-A-02/31350
- DE-A- 19 609 218
- GB-A- 2 170 269
- PATENT ABSTRACTS OF JAPAN vol. 008, no. 263 (M-342), 4. Dezember 1984 (1984-12-04) -& JP 59 136563 A (DAIHATSU KOGYO KK), 6. August 1984 (1984-08-06)

## Beschreibung

### Stand der Technik

Die Erfindung geht von einem Kraftstoffeinspritzventil für Brennkraftmaschinen aus, wie es der Gattung des Patentanspruchs 1 entspricht. Derartige Kraftstoffeinspritzventile sind aus dem Stand der Technik bekannt. So zeigt die DE 196 09 218 A1 ein Kraftstoffeinspritzventil, das einen Ventilkörper mit einer Bohrung aufweist. Die Bohrung wird an ihrem brennraumseitigen Ende von einem konischen Ventilsitz begrenzt, von dem mehrere Einspritzkanäle abgehen, die in den Brennraum der Brennkraftmaschine münden. In der Bohrung ist eine Ventilnadel längsverschiebbar angeordnet, die mit einer ebenfalls konischen Ventildichtfläche mit dem Ventilsitz zusammenwirkt und so den Kraftstoffzufluss zu den Einspritzkanälen steuert. Bei vom Ventilsitz abgehobener Ventilnadel strömt Kraftstoff zwischen der Ventildichtfläche und dem Ventilsitz hindurch zu den Eintrittsöffnungen der Einspritzkanäle und wird von dort in den Brennraum der Brennkraftmaschine eingespritzt. Die Einspritzkanäle sind hierbei vorzugsweise gleichmäßig über den Umfang des Kraftstoffeinspritzventils verteilt und es herrscht innerhalb der Einspritzkanäle eine gleichmäßige Strömung des Kraftstoffs. Hierdurch erreicht man eine hohe Eindringtiefe des Kraftstoffstrahls in den Brennraum, was bei großen Brennräumen und damit großem Hubraum zu einer schnellen Verteilung des Kraftstoffs führt und damit zu einer guten Verbrennung.

Eine hohe Eindringtiefe der Kraftstoffstrahlen ist jedoch nicht immer von Vorteil. Insbesondere bei kleinen Brennkraftmaschinen mit einem geringen Brennraumvolumen wird ein Kraftstoffstrahl angestrebt, der bereits kurz nach Austritt aus dem Einspritzkanal des Kraftstoffeinspritzventils stark zersträubt, um eine möglichst homogene Verteilung des Kraftstoffs im Brennraum zu erreichen. Dies kann beispielsweise dadurch erreichen werden, dass der Kraftstoffstrom im Einspritzkanal einen Vortex bildet, also einen Drall oder einen Wirbel um die Längsachse des im wesentlichen zylindrischen Einspritzkanals. Dies führt unmittelbar nach Austritt des Kraftstoffs aus dem Einspritzkanal zu einer starken Zersträubung. Solche Einspritzventile sind aus dem Stand der Technik ebenfalls bekannt, beispielsweise aus der Offenlegungsschrift JP 11-082229 A oder der US 6 065 692. Bei diesen Einspritzventilen wird durch Nuten in der Ventilnadel bzw. durch eingelegte Strömscheiben ein Vortex erzeugt, womit die oben angegebenen Wirkungen eintreten. Diese Einspritzventile weisen jedoch den Nachteil auf, dass sie jeweils nur eine einzelne Einspritzöffnung aufweisen und konstruktionsbedingt für den Einsatz in modernen direkteinspritzenden Brennkraftmaschinen nur eingeschränkt geeignet sind.

Aus der Schrift JP 59-136563 ist ein Kraftstoffeinspritzventil bekannt, das eine einzelne Einspritzöffnung mit kreisrundem Querschnitt aufweist, wobei der Kraftstoffzufluss durch eine Ventilnadel gesteuert wird, die mit einem Ventilsitz zusammenwirkt. An der Ventilnadel ist ein Zapfen ausgebildet, der in die Einspritzöffnung hineinragt, wobei der Zapfen einen ovalen oder elliptischen Querschnitt aufweist. Dadurch entsteht zwischen dem Zapfen und der Wand der Einspritzöffnung ein Spalt, der enge und weite Bereiche aufweist.

### Vorteile der Erfindung

Das erfindungsgemäße Kraftstoffeinspritzventil mit den kennzeichnenden Merkmalen des Patentanspruchs 1 weist demgegenüber den Vorteil auf, dass wie bei den bekannten Kraftstoffeinspritzventilen mehrere Einspritzkanäle über den Umfang des Kraftstoffeinspritzventils verteilt angeordnet sein können und in sämtlichen Einspritzkanälen ein Vortex erzeugt wird. Hierzu ist der zwischen der Ventildichtfläche und dem Ventilsitz ausgebildete Ringspalt, durch den der Kraftstoff den Einspritzkanälen zuströmt, nicht über den gesamten Umfang gleich dick ausgebildet. Der Kraftstoff strömt, abhängig vom Azimutwinkel bezüglich der Längsachse der Bohrung, mit unterschiedlicher Geschwindigkeit in die Einspritzkanäle, so dass sich an der Eintrittsöffnung der Einspritzkanäle ein Geschwindigkeitsgradient in Umfangsrichtung ausbildet. Dadurch wird der Kraftstoffstrom im Einspritzkanal in eine Wirbelbewegung versetzt, die zu der oben erwähnten starken Zerstäubung des austretenden Kraftstoffs im Brennraum führt.

Durch die in den Unteransprüchen aufgeführten Merkmale sind vorteilhafte Ausgestaltungen des Gegenstandes der Erfindung möglich.

In einer ersten vorteilhaften Ausgestaltung ist die Ventilnadel auf Höhe der Eintrittsöffnungen der Einspritzkanäle mit einem Querschnitt gestaltet, der einem Dreieck mit konvex gewölbten Seitenflächen entspricht. Dies ermöglicht in einfacher Art und Weise eine Zuflusscharakteristik zu den Einspritzkanälen, die zu dem erwünschten Vortex im Einspritzkanal führt. Ebenso vorteilhaft ist die Ausgestaltung der Ventilnadel auf Höhe der Eintrittsöffnung der Einspritzkanäle in Form eines Ovals, was ebenfalls zu den dargestellten Zuströmverhältnissen führt. Ebenso vorteilhaft ist die Ausgestaltung einer Ventilnadel, die auf Höhe der Eintrittsöffnungen einen Querschnitt aufweist, der einem Sechseck entspricht, wobei die Innenwinkel der aneinandergrenzenden Seiten abwechselnd größer und kleiner als 120° sind. Die Eintrittsöffnungen sind hierbei vorzugsweise in einer Radialebene zur Längsachse der Bohrung angeordnet, so dass in allen Einspritzkanälen dieselben Vortices erzeugt werden.

Ebenso ist es vorteilhaft, wenn die den Eintrittsöffnungen gegenüberliegende Fläche der Ventilnadel abgeflacht ist, wobei die gedachte Verlängerung der Einspritzkanäle diese Fläche der Ventilnadel in einem schiefen Winkel schneidet. Dadurch lassen sich die Einströmbedingungen für jeden Einspritzkanal separat modifizieren. Außerdem lassen sich so die gewünschten Einströmbedingungen bei einer beliebigen Anzahl von Einspritzkanälen erreichen.

### Zeichnung

In der Zeichnung sind verschiedene Ausführungsbeispiele des erfindungsgemäßen Kraftstoffeinspritzventils dargestellt. Es zeigt
- Figur 1: einen Längsschnitt durch ein erfindungsgemäßes Kraftstoffeinspritzventil an dessen brennraumseitigen Ende,
- Figur 2: den Querschnitt eines Kraftstoffeinspritzventils, wie es aus dem Stand der Technik bekannt ist, entlang der Linie A-A der Figur 1,
- Figur 2A: eine geschnittene Darstellung des Ventilkörpers im Bereich des Ventilsitzes,
- Figur 3: ebenfalls einen Querschnitt entlang der Linie A-A der Figur 1 eines ersten Ausführungsbeispiels des erfindungsgemäßen Kraftstoffeinspritzventils,
- Figur 3A: eine geschnittene Darstellung des Ventilkörpers im Bereich des Ventilsitzes mit dem Kraftstoffverlauf im Einspritzkanal,
- Figur 4, Figur 5 und Figur 6: weitere Ausführungsbeispiele, die denselben Querschnitt wie Figur 3 darstellen, und
- Figur 7: denselben Querschnitt wie Figur 3, jedoch weist die Ventilnadel hier einen kreisrunden Querschnitt auf.

### Beschreibung der Ausführungsbeispiele

Figur 1 zeigt einen Längsschnitt durch ein erfindungsgemäßes Kraftstoffeinspritzventil, wobei nur das brennraumseitige Ende des ansonsten hinlänglich aus dem Stand der Technik bekannten Kraftstoffeinspritzventils dargestellt ist. In einem Ventilkörper 1 ist eine Bohrung 3 ausgebildet, die eine Längsachse 4 aufweist. Die Bohrung 3 wird an ihrem brennraumseitigen Ende von einem im wesentlichen konischen Ventilsitz 5 begrenzt, in dem die Eintrittsöffnungen 107 mehrerer Einspritzkanäle 7 angeordnet sind, die in Einbaulage des Kraftstoffeinspritzventils in der Brennkraftmaschine in den Brennraum derselben münden. In der Bohrung 3 ist eine kolbenförmige Ventilnadel 10 längsverschiebbar angeordnet, deren brennraumseitiges Ende mit dem Ventilsitz 5 zusammenwirkt. Die Ventilnadel 10 weist einen zylindrischen Abschnitt 13 auf, an den sich ein konischer Abschnitt 11 anschließt, an welchen wiederum ein zweiter zylindrischer Abschnitt 16 grenzt. An den zweiten zylindrischen Abschnitt 16 schließt sich eine konische Ventildichtfläche 12 an, mit der die Ventilnadel 10 in ihrer Schließstellung am konischen Ventilsitz 5 anliegt. Das brennraumseitige Ende der Ventilnadel 10 bildet die konische Ventilnadelspitze 15, die von der Ventildichtfläche 12 durch eine Ringnut 14 getrennt ist.

Zwischen der Ventilnadel 10 und der Wand der Bohrung 3 ist ein Druckraum 8 ausgebildet, der mit Kraftstoff unter hohem Druck befüllt werden kann. In Schließstellung der Ventilnadel 10, das ist, wenn die Ventildichtfläche 12 am Ventilsitz 5 anliegt, werden die Einspritzkanäle 7 durch die Ventilnadel 10 vom Druckraum 8 getrennt. In Öffnungsstellung der Ventilnadel 10, also wenn die Ventildichtfläche 12 durch eine Längsbewegung der Ventilnadel 10 vom Ventilsitz 5 abgehoben ist, strömt Kraftstoff aus dem Druckraum 8 zwischen der Ventildichtfläche 12 und dem Ventilsitz 5 hindurch zu den Eintrittsöffnungen 107 der Einspritzkanäle 7 und wird von dort in den Brennraum der Brennkraftmaschine eingespritzt.

Figur 2 zeigt einen Querschnitt entlang der Linie A-A der Figur 1 eines Kraftstoffeinspritzventils, wie es aus dem Stand der Technik bekannt ist. Die Ventilnadel 10 weist hier auf Höhe der Eintrittsöffnungen 107 der Einspritzkanäle 7, von denen hier sechs über den Umfang des Ventilkörpers 1 verteilt angeordnet sind, eine kreisrunde Form auf. Hierdurch ergibt sich in Öffnungsstellung der Ventilnadel 10 ein kreisrunder Ringspalt 17 zwischen der Ventilnadel 10 und dem Ventilsitz 5, durch den der Kraftstoff den Einspritzkanälen 7 zuströmt. Durch die rotationssymmetrische Ausgestaltung des Ringspalts 17, der über den gesamten Umfang des Ventilkörpers 1 eine konstante Breite D aufweist, ergibt sich überall die gleiche Strömungsgeschwindigkeit des Kraftstoffs. Betrachtet man die Geschwindigkeit des Kraftstoffstroms im Bereich der Eintrittsöffnung 107 eines Einspritzkanals 7, so ist die tangentiale Geschwindigkeit am linken Rand v_{L}, wie es in Figur 2 an allen Einspritzkanälen 7 angedeutet ist, gleich groß wie die tangentiale Geschwindigkeit v_{R} am rechten Rand der Einspritzkanäle 7. Figur 2A zeigt einen Teil des Ventilkörpers 1 in geschnittener Darstellung im Bereich des Ventilsitzes 5. Exemplarisch geht hier ein Einspritzkanal 7 ab, der zur Verdeutlichung mit vergrößertem Durchmesser dargestellt ist. Die tangentialen Einlaufgeschwindigkeiten V_{L} und V_{R} des Kraftstoffs sind gleich groß, so dass sich eine gleichmäßige Strömung des Kraftstoffs im Einspritzkanal 7 und damit die bekannt hohe Eindringtiefe in den Brennraum der Brennkraftmaschine ergibt.

Figur 3 zeigt wie Figur 2 einen Querschnitt entlang der Linie A-A der Figur 1 eines ersten Ausführungsbeispiels des erfindungsgemäßen Kraftstoffeinspritzventils. Die Ventilnadel 10 weist auf Höhe der Eintrittsöffnungen 107 der Einspritzkanäle 7 eine Form auf, die einem Sechseck entspricht, wodurch an der Ventilnadel 10 sechs Seitenflächen 20 gebildet werden. Die Innenwinkel der aneinandergrenzenden Seitenflächen 20 ist abwechselnd kleiner und größer als 120°, so dass die Verlängerung der Einspritzkanäle 7 einen schiefen Winkel mit der jeweils gegenüberliegenden Seitenfläche 20 bildet. Der Ringspalt 17 variiert somit in seiner Breite über den Umfang des Ventilkörpers 1. Die bisher bekannte Form der Ventilnadel 10 ist durch eine gepunktete Linie angedeutet, wodurch die nicht überall gleiche Breite D des Ringspalts 17 verdeutlicht wird.

Betrachtet man einen einzelnen Einspritzkanal 7, so ist der Spalt zwischen der Seitenfläche 20 der Ventilnadel 10 und dem linken Rand der Eintrittsöffnung 107 des Einspritzkanals 7 kleiner als der Spalt zwischen dem rechten Rand der Eintrittsöffnung 107 und der Seitenfläche 20. Dadurch ergibt sich am rechten Rand ein höherer Strömungswiderstand des Kraftstoffs im Ringspalt 17 und damit bezüglich des Einspritzkanals 7 eine geringere tangentiale Geschwindigkeit v_{R} beim Eintritt des Kraftstoffs. Am linken Rand hingegen ergibt sich durch den geringeren Strömungswiderstand eine entsprechend höhere tangentiale Geschwindigkeit v_{L}. Durch diese unterschiedlichen Eintrittsgeschwindigkeiten des Kraftstoffs an beiden Seiten des Einspritzkanals 7 ergibt sich ein Vortex, der beim Austritt des Kraftstoffs in den Brennraum der Brennkraftmaschine zu einer starken Zersträubung führt und damit zu einer geringeren Eindringtiefe. Bei den Einspritzkanälen 7, die neben dem exemplarisch ausgewählten Einspritzkanal 7 liegen, kehren sich, was die linke und rechte Seite des Einspritzkanals 7 betrifft, die Geschwindigkeitsverhältnisse um, so dass der Vortex in diesen Einspritzkanälen 7 eine gegensinnige Rotationsrichtung aufweist. In Figur 3 sind die tangentialen Geschwindigkeiten v_{L} und v_{R} in sämtlichen Einspritzkanälen 7 durch Pfeile angedeutet.

Figur 3A zeigt in der gleichen Darstellung wie Figur 2A die Einströmverhältnisse an einem Einspritzkanal 7 des in Figur 3 dargestellten Einspritzventils. Die tangentialen Geschwindigkeitskomponenten v_{L} und v_{R} führen im Einspritzkanal 7 zu einem Vortex, der hier von der Eintrittsöffnung 107 aus gesehen im Gegenuhrzeigersinn rotiert.

Figur 4 zeigt ein weiteres Ausführungsbeispiel eines erfindungsgemäßen Kraftstoffeinspritzventils, wiederum als Querschnitt entlang der Linie A-A der Figur 1. Die Ventilnadel 10 weist hier auf Höhe der Eintrittsöffnungen 107 der Einspritzkanäle 7 eine Dreiecksform auf mit konvex, also nach außen gewölbten Seitenflächen. Auch hier erhält man ähnliche Einströmverhältnisse wie bei dem in Figur 3 gezeigten Einspritzventil und ebensolche Vortices, die bei benachbarten. Einspritzkanälen 7 unterschiedliche Orientierung aufweisen. Die kleinste Breite des Ringspalts 17 ist in der Figur 3 mit D₁ bezeichnet, die größte mit D₂. Diese Form der Ventilnadel 10 ist auf sechs Einspritzkanäle 7 abgestimmt, die gleichmäßig über den Umfang des Ventilkörpers 1 verteilt angeordnet sind. Die übliche kreisrunde Form der Ventilnadel 10 ist durch eine gepunktete Linie angedeutet. Alternativ kann es auch vorgesehen sein, dass die Ventilnadel 10 einen Querschnitt aufweist, der einem Dreieck mit konkav, also nach innen gewölbten Seitenflächen entspricht. Auch hier ergeben sich Einströmbedingungen, die in der oben dargelegten Weise zu einem Vortex in den Einspritzkanälen 7 führen.

Figur 5 zeigt ein weiteres Ausführungsbeispiel in derselben Darstellung wie Figur 4. Die Ventilnadel 10 weist hier auf Höhe der Eintrittsöffnungen 107 eine Querschnittsform auf, die einer Kreissägenform ähnelt. Die den Einspritzkanälen 7 gegenüberliegenden Seitenflächen 20 der Ventilnadel 10 sind bezüglich der gedachten Verlängerung der Einspritzkanäle 7 schräg angeordnet, wie dies auch bei dem Ausführungsbeispiel der Figur 3 der Fall ist. Die Einströmverhältnisse sind hier jedoch an jedem Einspritzkanal 7 identisch, so dass auch der sich ausbildende Vortex in allen Einspritzkanälen 7 dieselbe Rotationsrichtung hat.

Figur 6 zeigt ein weiteres Ausführungsbeispiel, wobei hier nur vier Einspritzkanäle 7 über den Umfang des Ventilkörpers 1 verteilt angeordnet sind. Dies bedingt eine andere Form der Ventilnadel 10, die auf Höhe der Eintrittsöffnungen 107 eine ovale Form mit angespitzten Enden aufweist. Auch hier ergibt sich durch den sich in Umfangsrichtung ändernden Ringspalt 17 Einströmbedingungen in die Einspritzkanäle 7, die dort einen Vortex erzeugen.

Figur 7 zeigt ein weiteres Ausführungsbeispiel des erfindungsgemäßen Kraftstoffeinspritzventils. Die Ventilnadel 10 ist hierbei im Bereich der Eintrittsöffnungen 107 kreisrund gestaltet, wie es aus dem Stand der Technik bekannt ist. Statt dessen ist die Ventilsitzfläche 5 so modifiziert, so dass sich ähnliche Einströmbedingungen in die Einspritzkanäle 7 ergeben wie bei einer entsprechend geformten Ventilnadel 10. Der Ventilsitz 5 weist im Querschnitt eine Form auf, die einem Dreieck mit konkav gewölbten Seitenflächen entspricht, also etwa die Form, die in Figur 4 die Ventilnadel 10 besitzt. Diese Ausgestaltung hat den Vorteil, dass die Ventilnadel 10 unverändert bleiben kann und aus den bekannten Kraftstoffeinspritzventilen übernommen werden kann. Auch die anderen Ausgestaltungen der Ventilnadel 10, die in den Figuren 3, 5 und 6 dargestellt sind, können in analoger Weise auf die Form den Ventilsitzes 5 übertragen werden bei einer gleichzeitig kreisrund ausgebildeten Ventilnadel 10 im Bereich der Eintrittsöffnungen 107.

Es kann auch vorgesehen sein, dass ein Vortex nicht bei sämtlichen Einspritzkanäle 7 erwünscht ist. Zur besseren Verteilung des Kraftstoffs bei größeren Brennräumen kann es vorteilhaft sein, beispielsweise nur bei jedem zweiten Einspritzkanal 7 einen Vortex zu erzeugen. Dies hat den Vorteil, dass ein Teil der Einspritzkanäle 7 den Kraftstoff weit in den Brennraum einspritzen, während die Einspritzkanäle mit Vortex den Kraftstoff stärker zerstäuben, so dass der durch diese Einspritzkanäle eingespritzte Kraftstoff nur eine geringe Eindringtiefe erreicht. In diesem Fall ist nur bei einem Teil der Eintrittsöffnungen 107 die Ventilnadel 10 bzw. die Ventildichtfläche 12 so gestaltet, dass der Abstand der Eintrittsöffnung 107 von der Ventildichtfläche 12 an wenigstens zwei Stellen unterschiedlich ist, was die unterschiedlichen Einströmgeschwindigkeiten verursacht und damit eine Wirbelbildung. Die Ventildichtfläche 12 ist im Bereich der übrigen Eintrittsöffnungen 107 so gestaltet, dass die Einströmbedingungen über die gesamte Eintrittsöffnung 107 gleich sind, wie schon in Figur 2 dargestellt.

## Patentansprüche

1. Kraftstoffeinspritzventil für Brennkraftmaschinen mit einem Ventilkörper (1), in dem eine eine Längsachse (4) aufweisende Bohrung (3) ausgebildet ist, die an ihrem brennraumseitigen Ende von einem Ventilsitz (5) begrenzt wird, in dem die Eintrittsöffnungen (107) mehrerer Einspritzkanäle (7) ausgebildet sind, die in den Brennraum der Brennkraftmaschine münden, und mit einer Ventilnadel (10), die in der Bohrung (3) längsverschiebbar angeordnet ist und die mit einer Ventildichtfläche (12) mit dem Ventilsitz (5) zusammenwirkt und so den Kraftstoffzufluss zu den Einspritzkanälen (7) steuert, so dass bei vom Ventilsitz (5) abgehobener Ventilnadel (10) ein Ringspalt (17) aufgesteuert wird, durch den Kraftstoff den Einspritzkanälen (7) zuströmt, wobei die mehreren Einspritzkanäle (7) über den Umfang des Ventilkörpers (1) verteilt angeordnet sind und die Eintrittsöffnungen (107) der Einspritzkanäle (7) in einer Radialebene zur Längsachse (4) der Bohrung (3) liegen, **dadurch gekennzeichnet, dass** bei wenigstens einem Einspritzkanal (7) der Abstand der Eintrittsöffnung (107) zur Ventildichtfläche (12) an wenigstens zwei Stellen der Eintrittsöffnung (107) unterschiedlich ist, und somit die Breite des Ringspalts (17) über die Erstreckung zwischen dem linken und rechten Rand der Eintrittsöffnung (107) unterschiedlich ist.

2. Kraftstoffeinspritzventil nach Anspruch 1, **dadurch gekennzeichnet, dass** die Ventilnadel (10) auf Höhe der Eintrittsöffnung (107) des wenigstens einen Einspritzkanals (7) einen Querschnitt aufweist, der einem Dreieck mit konvex gewölbten Seitenfläche entspricht.

3. Kraftstoffeinspritzventil nach Anspruch 1, **dadurch gekennzeichnet, dass** die Ventilnadel (10) auf Höhe der Eintrittsöffnung (107) des wenigstens einen Einspritzkanals (7) einen ovalen Querschnitt aufweist.

4. Kraftstoffeinspritzventil nach Anspruch 1, **dadurch gekennzeichnet, dass** mehrere Einspritzkanäle (7) ausgebildet sind, deren Eintrittsöffnungen (107) eine abgeflachte Seitenfläche (20) der Ventilnadel (10) gegenüberliegt, wobei die gedachte Verlängerung der Einspritzkanäle (7) die abgeflachte Seitenfläche (20) in einem schiefen Winkel schneidet.

5. Kraftstoffeinspritzventil nach Anspruch 1, **dadurch gekennzeichnet, dass** die Ventilnadel (10) auf Höhe der Eintrittsöffnung (107) des wenigstens einen Einspritzkanals (7) einen Querschnitt aufweist, der einem Sechseck entspricht, wobei die Innenwinkel der aneinandergrenzenden Seitenflächen abwechselnd einen Winkel von weniger als 120° und mehr als 120° einschließen.

6. Kraftstoffeinspritzventil nach Anspruch 1, **dadurch gekennzeichnet, dass** die Ventilnadel (10) auf Höhe der wenigstens einen Eintrittsöffnung (107) einen kreisrunden Querschnitt aufweist.

## Claims

1. Fuel injection valve for internal combustion engines, with a valve body (1), in which is formed a bore (3) which has a longitudinal axis (4) and which is delimited, at its end located on the combustion-space side, by a valve seat (5), in which are formed the inlet orifices (107) of a plurality of fuel injection ducts (7) which issue into the combustion space of the internal combustion engine, and with a valve needle (10) which is arranged longitudinally displaceably in the bore (3) and which cooperates with the valve seat (5) by means of a valve-sealing surface (12) and thus controls the flow of fuel to the injection ducts (7), so that, with the valve needle (10) lifted off from the valve seat (5), an annular gap (17) is opened, through which fuel flows to the injection ducts (7), the plurality of injection ducts (7) being arranged so as to be distributed over the circumference of the valve body (1), and the inlet orifices (107) of the injection ducts (7) lying in a radial plane with respect to the longitudinal axis (4) of the bore (3), **characterized in that**, in the case of at least one injection duct (7), the distance between the inlet orifice (107) and the valve-sealing surface (12) is different at at least two points of the inlet orifice (107), and therefore the width of the annular gap (17) is different over the extent between the left-hand and the right-hand edge of the inlet orifice (107).

2. Fuel injection valve according to Claim 1, **characterized in that** the valve needle (10) has, level with the inlet orifice (107) of the at least one injection duct (7), a cross section which corresponds to a triangle having a convexly curved side face.

3. Fuel injection valve according to Claim 1, **characterized in that** the valve needle (10) has, level with the inlet orifice (107) of the at least one injection duct (7), an oval cross section.

4. Fuel injection valve according to Claim 1, **characterized in that** a plurality of injection ducts (7) are formed, opposite the inlet orifices (107) of which lies a flattened side face (20) of the valve needle (10), the imaginary prolongation of the injection ducts (7) intersecting the flattened side face (20) at an oblique angle.

5. Fuel injection valve according to Claim 1, **characterized in that** the valve needle (10) has, level with the inlet orifice (107) of the at least one injection duct (7), a cross section which corresponds to a hexagon, the internal angles of the side faces which adjoin one another forming alternately an angle of less than 120° and more than 120°.

6. Fuel injection valve according to Claim 1, **characterized in that** the valve needle (10) has, level with the at least one inlet orifice (107), a circular cross section.

## Revendications

1. Injecteur de carburant pour des moteurs à combustion interne, comprenant un corps de soupape (1) traversé par un alésage (3) d'axe longitudinal (4) et limité à son extrémité située du côté de la chambre de combustion par un siège de soupape (5) dans lequel se trouvent les orifices d'entrée (107) de plusieurs canaux d'injection (7) débouchant dans la chambre de combustion du moteur, une aiguille de soupape (10) montée coulissante dans l'alésage (3) et dont une portée d'étanchéité (12) coopère avec le siège de soupape (5) pour commander ainsi l'amenée de carburant aux canaux d'injection (7), de sorte que le soulèvement de la tige de soupape (11) au-dessus du siège de soupape (5) commande la formation d'une fente annulaire (17) à travers laquelle le carburant arrive aux canaux d'injection (7) répartis à la périphérie du corps de soupape (1), les ouvertures d'entrée (107) étant disposées dans un plan radial par rapport à l'axe longitudinal (4) de l'alésage (3),
**caractérisé en ce que**
dans au moins un canal d'injection (7), la distance entre l'orifice d'entrée (107) et la portée d'étanchéité de soupape (12), est différente pour au moins deux emplacements d'orifices d'entrée, et ainsi la largeur de la fente annulaire (17) est différente sur l'espace compris entre le bord gauche et le bord droit de l'orifice d'entrée (107).

2. Injecteur de carburant selon la revendication 1,
**caractérisé en ce qu'**
à hauteur de l'orifice d'entrée (107) d'au moins un canal d'injection (7), l'aiguille de soupape (10) présente, une section dont la forme est celle d'un triangle dont les côtés sont bombés vers l'extérieur.

3. Injecteur de carburant selon la revendication 1,
**caractérisé en ce qu'**
à hauteur de l'orifice d'entrée (107) d'au moins un canal d'injection (7), l'aiguille de soupape (10) présente, une section ovale.

4. Injecteur de carburant selon la revendication 1,
**caractérisé en ce qu'**
il existe plusieurs canaux d'injection (7) dont les orifices d'entrée (107) se trouvent en face d'une surface latérale aplatie (20) de l'aiguille de soupape (10), le prolongement virtuel des canaux d'injection (7) coupant, selon un angle oblique, la surface latérale aplatie (20).

5. Injecteur de carburant selon la revendication 1,
**caractérisé en ce qu'**
à hauteur de l'orifice d'entrée (107) d'au moins un canal d'injection (7), l'aiguille de soupape (10) présente une section correspondant à un hexagone, mais dont les angles entre côtés contigus sont alternativement inférieurs et supérieurs à 120°.

6. Injecteur de carburant selon la revendication 1,
**caractérisé en ce qu'**
à hauteur d'au moins un orifice d'entrée (107), l'aiguille de soupape (10) présente, une section circulaire.
